# EUROPÄISCHE PATENTSCHRIFT

(11) **EP 0 259 618 B1**
(45) Veröffentlichungstag und Bekanntmachung des Hinweises auf die Patenterteilung: **03.06.1992**
(21) Anmeldenummer: 87111449.2
(22) Anmeldetag: 07.08.1987
(51) Int. Cl.: E05D 7/04, E05D 5/02

(54) **Während und nach der Montage verstellbares Tür- und Fensterband**
Door and window hinge adjustable during and after its affixation
Penture de porte et fenêtre, réglable pendant et après le montage

(30) Priorität: 13.08.1986 CH 3242/86; 02.09.1986 CH 3521/86
(43) Veröffentlichungstag der Anmeldung: 16.03.1988
(73) Patentinhaber: Gebr. Brotschi & Co. AG, CH-2540 Grenchen (CH)
(72) Erfinder: Brotschi, Othmar, CH-2540 Grenchen (CH)
(74) Vertreter: Frei, Alexandra Sarah

(56) Entgegenhaltungen:
- EP-A- 0 098 257
- AT-B- 369 494
- CH-A- 196 921
- CH-A- 544 872
- DE-A- 3 502 175

## Beschreibung

Die Erfindung betrifft eine Verstellvorrichtung für die Höhe und die Seiten an einem während und nach der Montage verstellbaren Tür- und Fensterband, mit einem Rahmenteil und einem Flügelteil zum Befestigen eines Flügels an einem Rahmen, entsprechend dem Oberbegriff der unabhängigen Ansprüche 1 und 10.

Es sind bereits verschiedene verstellbare Bänder bekannt, die jedoch alle erhebliche Nachteile aufweisen und sich vor allem nur beschränkt, z. B. nur für einzelne Arten von Türen oder Fenstern, einsetzen lassen. Oft bestehen diese bekannten Bänder wegen ihrer Verstellmöglichkeit aus vielen Einzelteilen, sind aufwendig und damit teuer gebaut und kompliziert zum Einstellen. Meist sind dann für links- und rechtsöffnende Flügel zudem noch verschiedene Bänder notwendig. Um solche Verstellbänder montieren zu können, ist es ferner notwendig, eine Aussparung im Rahmen oder Flügel vorzunehmen, was wieder mit der Gefahr von Ausbrüchen an der Sichtfläche verbunden ist. Die bisher bekannten Bänder sind deshalb nicht nur teuer in der Herstellung, sondern sie fordern oft auch einen grossen Aufwand bei der Montage.

Aus CH 544 872 (Mettler)ist ein einstellbares Scharnier für Türen, Fenster und Möbel gemäß dem Oberbegriff des Anspruchs 10 bekannt, mit einem axial verschiebbaren Höhenverstellstift, welcher in einer Bohrung eines Scharnierbolzens lose gelagert ist. Dabei wird der Höhenverstellstift durch ein kegelförmiges oder exzentrisches Betätigungsorgan im Scharnierbolzen in axialer Richtung verschoben. Dadurch wird eine Verstellmöglichkeit der Höhe erreicht.

Aus EP 98257 (Gerard & Didier) ist ein Scharnier gemäß dem Oberbegriff des Anspruchs 1 bekannt für Türflügel, Fenster oder Möbel. Ein drehbeweglicher Exzenterbolzen erlaubt durch Drehen in einem Loch im Lappen einer Scharnierbefestigung, diese in Längsrichtung zu positionieren. Durch die Anwendung an beiden Befestigungslaschen eines entsprechenden Scharnieres, ist eine Verstellmöglichkeit in Bezug auf die Höhe und die Seite eines Tür- oder Fensterflügels erreichbar. Diese Art von Verstellung verschiebt jeweils das ganze Befestigungsband des Scharnieres auf dem Rahmen oder dem Flügel der Tür oder des Fensters, was zur Beschädigung des Rahmens und des Flügels führt und entsprechende Nacharbeit erfordert.

Aufgabe der Erfindung ist es nun, eine universelles Tür- und Fensterband mit einer Verstellvorrichtung für die Seite und die Höhe zu finden, das die Nachteile der bekannten Konstruktionen überwindet und dabei insbesondere für rechts oder links angeschlagene Flügel, für Materialien und Profile aus Holz, Metall (Stahl, Aluminium etc.) oder Kunststoff, sowohl in hohler als auch in hinterfüllter Ausführung, geeignet ist. Dabei soll die Herstellung einfach, rationell und kostengünstig sein und die Montage möglichst wenig Bearbeitung von Rahmen und Flügel erfordern. Eine spätere Nachjustierung soll auch vom Nichtfachmann mit einfachstem Werkzeug möglich sein. Daher sollen die Teile der Verstellvorrichtung auch gegen unbeabsichtigtes verdrehen, verschieben oder herausfallen gesichert sein.

Diese Aufgabe wird durch die in den unabhängigen Patentansprüchen 1 und 10 angegebene Erfindung gelöst.

Weitere Merkmale der Erfindung sind Gegenstand der übrigen Patentansprüche.

Im folgenden werden verschiedene Ausführungsformen der Erfindung anhand der Zeichnungen eingehend erläutert.
- Fig. 1,1A,1B,1C: zeigen vier Ausführungsformen des Bandunterteils für Holz- oder Stahlzargen oder Zargen mit Hohlprofil.
- Fig. 2: zeigt ein in drei Dimensionen verstellbares Tür- und Fensterband, Bandoberteil geschnitten mit variierter Lappenausbildung und
- Fig. 2A: zeigt das gleiche Band in räumlich auseinander gelegter Darstellung mit der am Bandoberteil angeordneten Seitenverstellvorrichtung gemäss Erfindung (gezeigt ist eine Ausführungsform des Lappens).
- Fig. 3A,3B,3C: zeigen die Seitenverstellvorrichtung gemäss Erfindung in teilweise geschnittener Ansicht, im Seitenschnitt und im Querschnitt.Bei dieser Ausführung wurde aus ästhetischen Gründen darauf verzichtet, den gleichen Bandoberteil für links und rechts öffnende Flügel zu verwenden.
- Fig. 4: zeigt eine räumlich auseinander gelegte Darstellung von wesentlichen Elementen der erfindungsgemässen Höhenverstellung eines verstellbaren Tür- und Fensterbandes, welche am Bandoberteil oder am Bandunterteil realisierbar ist.
- Fig. 5: zeigt eine am Bandunterteil realisierte Höhenverstellvorrichtung im Seitenschnitt in der Ausführung für Eisenzargen,
- Fig. 6: zeigt das Bandunterteil gemäss Figur 2 im Längsschnitt entlang der Schnittlinie III-III und
- Fig. 7: zeigt eine am Bandunterteil realisierte Höhenverstellvorrichtung im Seitenschnitt in der Ausführung für Holzrahmen und Holzflügel.
- Fig. 8: zeigt eine Ausführungsform für Eisenzargen, die eine Massnahme zur Einbruchssicherung aufweist und
- Fig. 9: zeigt eine ebensolche für Holzrahmen und Holzflügel.
- Fig. 10: zeigt eine andere 3-fach Verstellvorrichtung wie die Figuren 2 und 2A, jedoch mit einer Höhenverstellung gemäss Erfindung.

### A. Zur Seitenverstellvorrichtung:

Die räumliche Darstellung von Figur 2A und die teilweise geschnittene Figur 2, zeigen ein in drei Raumrichtungen X,Y,Z verstellbares Tür- und Fensterband mit dem Lappen-Teil der erfindungsgemässen Seitenverstellvorrichtung 40X. Der Bandunterteil ist als Rahmenteil 2, welcher in einem Rahmen befestigt wird, ausgestaltet und der Bandoberteil ist als Flügelteil 4, welcher an einem Flügel befestigt wird, ausgestaltet. Die Seitenverstelleinrichtung 40Y für den Rahmenteil weist einen zylindrischen Verstellkörper 5ʹ auf, welcher in einem Bandkörper 32ʹ, durch einen Stift 10ʹ und eine in den zylindrischen Verstellkörper eingestochene Ringnut 6ʹ drehbar gehalten ist. Der Stift 10ʹ sitzt fest im Bandkörper 32ʹ und verhindert so, beim Drehen des zylindrischen Verstellkörpers 5ʹ eine Verschiebung desselben gegenüber dem Bandkörper 32ʹ in Richtung +Y und -Y. Durch Drehen am Schraubenende 8ʹ des zylindrischen Verstellkörpers 5ʹ am Rahmenteil, in welchen ein Drehansatz z.B. Innensechskant eingelassen ist, kann eine Verschiebung in Richtung Y über ein Verstellgewinde 7ʹ erreicht werden. Der zylindrische Verstellkörper 5ʹ läuft hier in einem Gewindegegenstück 33, welches im Rahmen fixiert ist. Ein am Bandkörper 32 angeordnetes Führungselement 11ʹ, mit Gewinde oder glatt, welches in einem Führungsöffnungsteil mit bspw. einem Spannring 15 in der Zarge gehalten ist, verhindert ein Verdrehen der Seitenverstellvorrichtung um die Längsachse des zylindrischen Einstellkörpers 5ʹ,und blockiert gleichzeitig den Bandunterteil 32ʹ in der Y-Achse. Ferner ist im Bandoberteil eine weitere Verstellvorrichtung zu einer Verstellung Z-Richtung vorgesehen. Auf diese wird an späterer Stelle auch eingegangen.

Für die Befestigung des Bandunterteils im Rahmen, zeigen die Figuren 1,1A,1B und 1C je eine Ausführungsform des Bandunterteils für eine Holz-, für eine Stahl- und eine Hohlprofilzarge, wobei alle drei Bandunterteile für eine Stahl- und eine Hohlprofilzarge, wobei alle drei Bandunterteile für dasselbe erfindungsgemässe Bandoberteil verwendbar sind. Je nach Rahmen- bzw. Flügelmaterial kann das Gewindegegenstück 9 auch vorzugsweise als Gewindehülse 33 ausgebildet sein, welche verschiedene Formen annehmen kann: so ist sie in Figure 1A als einfache Gewindehülse in einem Vollrahmen eingesetzt, während sie in Figur 1C als Stauchhülse, bzw. Blindniethülse in ein Hohlprofil und in Figur 1B bzw. 5A als Hülse zum Anschweissen auf eine Stahlzarge eingesetzt ist.

Die erfindungsgemässe Seitenverstelleinrichtung 40X (Fig.2) für die X-Richtung, ist als Flügelteil 4, eine zweite Seitenverstelleinrichtung 40Y, für die Y-Richtung, ist als Rahmenteil 2 ausgebildet. Eine dritte bekannte Verstelleinrichtung 40Z für die Höhe in Z-Richtung, ist im Bandoberteil angeordnet. Es ist auch möglich, die erfindungsgemässe Verstelleinrichtung am Zargenteil auszubilden, in der Regel werden jedoch Bandunterteile wie sie in den Figuren 1, 1B und 1C dargestellt sind verwendet.

Die Figuren 3A,3B,3C zeigen die erfindungsgemässe Verstellvorrichtung. Die besteht in der gezeigten Ausführungsform aus einem am Bandkörper 32ʺ angeschweissten Lappen 21, der ein Langloch 22 für den Durchtritt eines Exzenterbolzens 26 aufweist. Dieser Exzenterbolzen 26 ist drehbar in einer Abdeckplatte 23 befestigt, in welcher auch eine Ausnehmung 28 eingeformt ist, um darin den Lappen 21 einzuschieben und verschiebbar darin aufzunehmen. Die Deckplatte 23 ist ihrerseits mit einer Grundplatte 25 verbunden (Fig. 3B), die ein Achsloch 27 für den Exzenterbolzen 26 aufweist. Die Verbindung zwischen der Grundplatte 25 und der Deckplatte 23 kann eine Schraubverbindung 24 sein. Der Exzenterbolzen 26 weist am einen Ende ein Achsstück 261 mit einem bspw. Innensechskantloch 8 und am andern Ende ein Achsstück 262 ohne ein solches auf. Zwischen den beiden Achsstücken befindet sich ein scheibenförmiges Exzenterstück 263. Die beiden Achsstücke 261,262 sind in der Abdeck- 26 und Grundplatte 25 drehbar gelagert, das Exzenterstück 263 ist im Langloch 22 des Lappens 21 angeordnet.

### Diese Seitenverstellvorrichtung arbeitet folgendermassen:

Das Langloch 22 weist eine Breite gemäss dem Durchmesser des Exzenters auf und eine Länge, die sich zusätzlich um den doppelten Hub des Exzenters weiter erstreckt. Ein Exzenter, der in diesem Langloch abgewälzt wird (Drehpfeil in Figur 3A) bewirkt eine Auslenkung quer zum Langloch und zwar aus der Ausgangslge pro Umdrehung einen Hub auf die eine und einen Hub auf die andere Seite,und kommt wieder in die Ausgangslage (Mittellage) zurück. Gemäss Drehpfeil würde der Lappen auf diese Weise in Richtung Zarge gestossen und damit der Flügel von dieser weg verschoben. Bei der dargestellten Anordnung wird der zum Rahmen fixierte Lappen 21 also relativ zur am Flügel befestigten Abdeckplatte 23 bewegt. Der Lappen 21 ist mit der Zarge und die Abdeckplatte 23 zusammen mit der Grundplatte 25 mit dem Fügel verbunden, so dass die gewünschte Verschiebung zwischen Rahmen und Flügel wirksam werden kann.

Wie bspw. Figur 3C zeigt, ist der Tür- oder Fensterflügel 3 zwischen der Grundplatte 25 und der Abdeckplatte 23 eingespannt und bspw. mit Schrauben 24 befestigt. Dazu weist der Flügel die Nötige Zahl Durchtrittslöcher für die Schrauben 24 und für den Achsteil 262 des Exzenters 26 auf. Zur Verstellung in X-Richtung, also zur Verstellung zwischen Flügel und Rahmen bei eingehägtem Flügel, wird, bei gelokkerter Schraubverbindung 24, durch Drehung am Exzenterstück 263 (mit Hilfe eines Innensechskantschlüssels im Sechskantloch 8) der Lappen 21 in einem Links/Rechtshub entweder in die Ausnehmung 28 in der Abdeckplatte 23 hineingeschoben oder aus dieser heraus, bis die gewünschte Lage erreicht ist. Anschliessend wird die Schraubverbindung 24 wieder festgezogen und damit der Lappen 21 zwischen der Abdeckplatte 23 und dem Flügel 3 fest eingeklemmt.

Damit der in die Abdeckplatte 23 eingesteckte Exzenterbolzen 26 bei den zerlegten Beschlägen, also während der Lagerung und vor dem Montieren, nicht herausfallen kann, wird er vorzugsweise im Achsloch 29 in der Abdeckplatte 23 aufgebördelt, sodass er wohl noch drehbar aber nicht mehr axial verschiebbar ist.

Das Band muss aber auch eine einfache Fixier- oder Feststellmöglichkeit aufweisen. Das heisst, wenn das Band montiert und mit eingehängtem Flügel eingestellt ist, muss diese Einstellung so fixiert sein, dass sie sich nicht mehr unbeabsichtigt lösen oder verstellen kann. Darüber hinaus soll aber die Fixierung falls gewünscht, beliebig oft wieder gelöst und der Flügel neu eingestellt werden können. Diese Fixierung ist hier durch eine lösbare Klemmverbindung auf einfache Art verwirklicht.

Die gilt auch für den zylindrischen Einstellkörper 5 des Bandunterteils, der mit einem einfachen Werkzeug, durch Ueberwindung der Haftreibung wohl beliebig eingestellt werden kann, sich jedoch nicht unbeabsichtigt aus seiner Lage drehen kann, z.B. infolge von Erschütterungen oder den Schwenkbewegungen des Flügels.

Ein ganz entscheidender Vorteil des erfindungsgemässen Bandes liegt auch darin, dass deren Seitenverstelleinrichtungen 40X, 40Y symmetrisch ausgebildet sind und dadurch für rechts und für links angeschlagene Flügel gleichermassen verwendet werden können, so dass für beide Anwendungsfälle diesselbe Ausführungsform verwendet werden kann. Dies gilt für die Ausführung nach Fig.2, 2A,jedoch nicht für die Ausführung nach Fig.3A, 3B, 3C.

Das gleiche gilt auch für die hier gezeigte Höhenverstelleinrichtung 40Z der in den Figuren 2 und 2A dargestellten Ausführungsform. Die Höhenverstelleinrichtung 40Z besteht aus einem als Madenschraube ausgebildeten zylindrischen Korper 5ʺ mit einem Höhengewinde 19 und einer im Rahmenteil 2 angeordneten, vorzugsweise gehärteten Kugel 20, wobei die Madenschraube mit ihrem einen flach ausgebildeten Ende auf der Kugel drehbar aufliegt. Das Höhengewinde 19 ist hier in der Mitte des Bandkörpers angebracht, so dass dieser bezüglich der Schnittebene 42 symmetrisch ist. Der Lappen 21 mitsamt der daran befestigten Verstelleinrichtung 40X, kann in der Abdeckplatte auch umgekehrt eingesetzt werden und damit für links und rechts öffnende Flügel gleichermassen Verwendung finden.

### B. Zur Höhenverstellvorrichtung:

Die räumlich auseinander gelegte Vorrichtung von Figur 4 zeigt den Verstellmechanismus in seiner Grundform, wie er im Bandkörper eines Tür- und Fensterbandes gemäss Erfindung angeordnet ist. Er besteht aus einer, hier in einen Bandführungsteil 11 eingearbeitete Exzenterkröpfung 50 und einem mit dieser zusammenarbeitenden Höhenführungsstift 55. Eine ebenfalls im Bandkörper 11 angeordnete Sperrnut 6 verhindert durch einen eingeschobenen Sperrstift 10 ein Verschieben des gesamten Bandführungsteils 11 entlang der Längsachse aus dem Bandkörper heraus, ohne aber die gewünschte Drehbarkeit (Drehpfeil) um die Längsachse zu behindern. Ein Drehansatz 8 für ein entsprechendes Werkzeug, bspw. ein Sechskantschlüssel, ermöglicht die Verdrehung der Exzenterwelle 52 und damit eine graduelle Verschiebung um die Hublänge h des Höhenführungsstiftes 55 in der gezeigten Pfeilrichtung. Die Einkröpfung 51 ist so bemessen, dass einerseits eine ausreichende Stabilität gesichert ist und andererseits der erezielbare Hub h den gewünschten Bereich einschliesst. Der Höhenführungsstift 55 besteht aus einem, hier zylindrisch ausgestalteten, Stiftkörper 56 mit einem vorzugsweise gehärteten Ansatzteil 57 von leicht geringerem Durchmesser. Der Lastauflageteil 58 ist so geformt, dass die Schwenkdrehung des Flügelteils leicht ausgeführt werden kann; bspw. ist eine sphärische Form vorteilhaft, wobie auch eine Kugel als Lastauflageteil verwendet werden kann.

Figur 5 zeigt nun die Höhenverstellvorrichtung in einem Bandunterteil, der in der gezeigten Ausführungsform für die Verwendung an Eisenzargen vorgesehen ist. Der Bandkörper 32ʹ weist für die Höhenverstellvorrichtung, wie sie in Figur 4 gezeigt ist, eine durchgehende Querbohrung und eine in diese mündende Längsbohrung zur Aufnahme des Bandführungsteils 11 mit dem Exzenterteil 50 und des Höhenführungsstiftes 55 auf. Der Höhenführungsstift 55 ist durch eine Einbördelung 59 am oberen Angelteil des Bandkörpers 32ʹ gegen Herausfallen (bspw. vor der Montage) gesichert. Die Durchmesserverringerung wird durch den im Durchmesser gegenüber dem Stiftkörper 56 eingenommenen Ansatzteil 57, der in seiner Länge etwas länger als die Hublänge h ist, ausgeglichen.

Eine weitere (zusätzliche) Querbohrung ist für einen um seine Längsachse drehbaren Gewindebolzen 7ʹ vorgesehen, der ebenfalls gegen eine Längsverschiebung im Bandkörper 32ʹ bspw. mit einem Sprengring oder einem Querstift 10 gesichert ist. Mit diesem Gewindebolzen 7ʹ ist bei entsprechender Ausgestaltung eine Seitenverstellung zwischen Bandunterteil und Zarge möglich.

Der Bandunterteil, wie er abgebildet ist, wird mit der Schraube 7ʹ in ein Anschweissband 60 eingeschraubt, welches seinerseits von innen an die Türzarge 1 aufgeschweisst ist. Beim Einschrauben wird gleichzeitig der Stieft 11 eingeschoben. Einmal eingeschraubt, wird der Stift 11 und die Schraube 7ʹ mittels einer Drehhemmung 61 fixiert, dazu können bspw. in Querbohrungen eingesetzte Kunststoffstifte mit einer Länge grösser als der Durchmesser des Bolzens 11, eine Beschichtung oder ein hemmendes Gegenstück 60 verwendet werden. So wird vermieden, dass sich der Bandunterteil nach den Einstellarbeiten in der Zarge wieder neu verstellen kann.

Figur 6 zeigt den Bandunterteil von Figur 5 entlang III-III längsgeschnitten. Die Exzenterwirkung ist hier direkt erkennbar. Durch Drehen am Drehansatz 8ʺ wird durch Abwälzen des Exzenterteils 52 der Höhenführungsstift 55 nach aufwärts geschoben, dies zusammen mit dem darauf lastenden Bandoberteil und dem daran befestigten Flügel.

Figur 7 zeigt eine Ausführungsform, in welcher ein Bandunterteil für Holzrahmen und ein Bandoberteil für Holzflügel vorgesehen sind. Gleich wie im in Figur 5 gezeigten Bandunterteil, ist im Bandkörper 32ʹ eine durchgehende Querbohrung und eine in diese mündende Längsbohrung zur Aufnahme des Bandführungsteils 11ʹ mit dem Exzenterteil 50 und des Höhenführungsstiftes 55 zu sehen. Der Höhenführungsstift 55 ist ebenfalls durch eine Einbördelung 59 gegen Herausfallen gesichert, dazu dient der im Durchmesser gegenüber dem Stiftkörper 56 eingenommene Ansatzteil 57, der in seiner Länge etwas länger als die Hublänge h ist. Eine weitere Querbohrung ist für einen drehbaren Gewindebolzen 7ʹvorgesehen, der ebenfalls gegen eine Verschiebung im Bandkörper 32ʹ mit bspw. einem Querstift 10 gesichert ist.

Der Bandoberteil ist auf den Bandunterteil aufgesetzt und lässt sich mit der (eingebauten) Höhenverstellvorrichtung gemäss Figur 4 beliebig anheben und absenken. Für die Seitenverstellung ist der Bandoberteil gleich wie der Bandunterteil ausgestattet, nämlich mit einem um seine Längsachse drehbaren, aber in achsialer Richtung arretierten Gewindebolzen 7 und einem Bandführungsteil 11, der im Gegensatz zum Bandunterteil hier keine zusätzliche Funktion aufweist. Das in Figur 7 gezeigte Tür- und Fensterband kann mit einem einzigen Werkzeug, bspw. mit einem Innensechskantschlüssel, in der Zarge seitlich am Schraubkopf 8ʹ, am Flügel seitlich am Schraubkopf 8 und zudem in der Höhe am Schraubkopf 8ʺ verstellt werden. Dies erleichtert die Montage ganz wesentlich, wobei diese einfachen Einstellarbeiten auch an einer schon montierten Türe oder Fenster durchführbar sind.

Das Band muss für die Höhenverstellung aber auch eine einfache Fixier-oder Feststellmöglichkeit aufweisen. Das heisst, wenn das Band montiert und mit eingehängtem Flügel eingestellt ist, muss diese Einstellung so fixiert sein, dass sie sich nicht mehr unbeabsichtigt lösen oder verstellen kann. Darüber hinaus soll aber die Fixierung falls gewünscht, beliebig oft wieder gelöst und die Höhe des Flügels neu eingestellt werden können. Diese Fixierung kann hier durch eine erhöhte Haftreibung bis zum leichten Klemmen des Führungsstiftes 11 entgegen seiner Drehbarkeit auf einfache Art verwirklicht werden.

Dies gilt auch für den Gewindekörper 7ʹ des Bandunterteils oder 7 des Bandoberteils, welche mit einem einfachen Werkzeug, durch Ueberwindung der Haftreibung beliebig eingestellt werden können sich jedoch nicht unbeabsichtigt aus ihrer Lage drehen können, z.B. infolge von Erschütterungen oder von den Schwenkbewegungen des Flügels.

Die beiden Figuren 8 und 9 zeigen eine vorteilhafte Massnahme an demselben Tür- und Fensterband zur Sicherung gegen Einbruch für nach aussen zu öffnende Flügel. Der Gewindebolzen 7ʺ dient zur Längsverstellung/Seitenverstellung und trägt deswegen an seinem einen Ende einen Schraubansatz. An diesem Schraubansatz kann, auch unbefugterweise, das Band zur Zarge herausgeschraubt werden. Figur 8 zeigt eine dieses verhindernde Massnahme zur Verwendung an Eisenzargen, Figur 9 zur Verwendung an Holzrahmen und Holzflügel. Der Gewindebolzen 7ʺ weist zu diesem Zweck einen weiteren Einstich 62 auf, der mindesten so breit wie der gewählte Einstellbereich in der Längsverstellachse ist. Für Eisenzaregen ist der Steg 60 (Figur 5) durch den Anschweissblock 60ʹ ersetzt, in welchen nach der Montage ein in den Einstich (Nut) 62 eingreifender Querstift eingeschlagen wird. Bei Holzrahmen und Holzflügel wird der Querstift 63 bei montiertem Band mit Hilfe einer Verstiftungslehre ohne Verwendung einer Bohrung direkt eingeschlagen. Durch diese Verstiftung ist es bei geschlossenem Flügel nicht mehr möglich, den verstifteten Bandteil (hier der Bandunterteil) aus der Zarge herauszuschrauben. Zur Demontage ist es jeweils nötig, den Flügelteil auszuschwenken, d.h., zu öffnen, damit sich der Querstift entfernen lässt.

Die Höhenverstellvorrichtung des erfindungsgemässen Tür- und Fensterband kann, wie im Zusammenhang mit Figur 4 schon erwähnt, auch im Flügelteil eines Tür- und Fensterbandes angeordnet werden. Mit der erfindungsgemässen einfachen und universellen Konstruktion können also die hohen Anforderungen der Aufgabenstellung weitestgehend erfüllt werden.

Schliesslich zeigt Figur 10 ein Tür- und Fensterband mit einem Seiten-sowie einem Höhenverstellteil. Im oberen Teil der Figur erkennt man den Seitenverstellteil mit der Verstellspindel 26, welche einen Exzenteransatz 263 aufweist, und mit dem im Lappen eingearbeiteten Verschiebeteil 21. Im unteren Teil der Figur erkennt man den Höhenverstellteil mit der Verstellspindel 11, welche einen Exzenteransatz 52 aufweist, und mit dem Verschiebeteil 55. Funktion und Aufbau der beiden Verstellteile wurden je einzeln ausführlich behandelt.

Mit dieser Ausführungsform ist die Einstellung während der Montage und jegliche spätere Nacheinstellung leicht und einfach und erfüllt die Aufgabenstellung in perfekter Weise. Bemerkenswert ist die geringe Teilezahl des Bandes, mit welchen diese universelle Anwendung und die mehrfachen Verstellmöglichkeiten realisiert werden können.

## Patentansprüche

1. Verstellvorrichtung an einem Tür- oder Fensterband mit durch einen in einem der beiden Bandkörper fixierten Zapfen schwenkverbindbar gehaltenem Rahmenteil und Flügelteil, die eine drehbare Einstellspindel (26, 11) mit mindestens einem mitdrehenden Exzenteransatz (263, 50) und einen Verschiebeteil (21, 55) aufweist, in welchen die Einstellspindel in einen formschlüssigen Eingriff bringbar ist, wobei der Exzenterteil und der Verschiebeteil im gleichen Bandkörper angeordnet sind, und die einen Seitenverstellteil aufweist mit einem mit dem Bandkörper (32, 32') fest verbundenen Lappen (21), welcher ein Langloch (22) aufweist, in welchem Langloch (22) ein Exzenterbolzen (26) drehbeweglich eingesetzt ist, mit Führungsmitteln (28), welche den Lappen (21) geführt zum Flügelblatt (3) verschiebbar halten und mit Fixiermitteln (24) zum Feststellen der gewünschten Verschiebelage
**dadurch gekennzeichnet,**
dass der Exzenterbolzen (26) mit seinen Achsstücken (261,262) drehbar einerseits in einer Abdeckplatte (23) und andererseits im Flügelblatt (3) und/oder einer am Flügelblatt befestigbaren Grundplatte (25) angeordnet ist
und dass der Lappen (21) durch die Führungsmittel (28) geführt verschiebbar ist zur Abdeckplatte (23) einerseits und andererseits zum Flügelblatt (3) und/oder zu einer am Flügelblatt (3) befestigten Grundplatte (25).

2. Verstellvorrichtung nach Anspruch 1, dadurch gekennzeichnet, dass das Führungsmittel eine in die Abdeckplatte (23) eingeformte Ausnehmung (28) zur Aufnahme des Lappens (21) ist, so ausgestaltet, dass der Lappen (21) verschiebbar darin aufnehmbar ist.

3. Verstellvorrichtung nach Anspruch 2, gekennzeichnet durch einen mit dem Bandkörper (32',32") fest verbundenen Lappen (21) mit einem Langloch (22) für den Exzenterteil (263) eines Exzenterbolzens (26); eine Abdeckplatte (23) mit einer Ausnehmung (28) zur Aufnahme des Lappens (21) und einem Achsloch (29) zur Aufnahme des einen Achsstückes (261) des Exzenterbolzens (26); eine Grundplatte (25) mit einem Achsloch (27) zur Aufnahme des anderen Achsstückes (262) des Exzenterbolzens (26); einen Exzenterbolzen (26) mit Achsteilen (261,262) zur drehbaren Lagerung in Grund- (25) und Abdeckplatte (23) und mit einem im Langloch (22) abwälzbaren Exzenterteil (263); und mit Schraubmitteln (24) zur Verbindung der Grundplatte (25) mit der Abdeckplatte (23).

4. Verstellvorrichtung nach Anspruch 1 oder 3 dadurch gekennzeichnet, dass der Exzenterbolzen (26) ein Achsstück (261) mit einer Einformung (8) zum Drehen mit einem Werkzeug aufweist.

5. Verstellvorrichtung nach Anspruch 4, dadurch gekennzeichnet, dass die Einformung zum Drehen mit einem Werkzeug, z.B. ein Sechskantloch (8) ist.

6. Verstellvorrichtung nach Anspruch 4, dadurch gekennzeichnet, dass der Exzenterbolzen (26) mit einem Achsstück (261) drehbar im Achsloch (29) in der Abdeckplatte (23) befestigt ist.

7. Verstellvorrichtung nach Anspruch 6, dadurch gekennzeichnet, dass der Exzenterbolzen (26) durch eine Aufbördelung am im Achsloch (29) der Abdeckplatte drehbar angeordneten Achsstück (261) befestigt ist.

8. Verstellvorrichtung nach einem der Ansprüche 1 bis 7, gekennzeichnet durch einen mit dem Bandkörper (32',32") fest verbundenen Lappen (21) mit einem Langloch (22) für den Exzenterteil (263) eines Exzenterbolzens (26); eine Abdeckplatte (23) mit einer Ausnehmung (28) zur Aufnahme des Lappens (21) und einem Achsloch (29) zur Aufnahme des einen Achsstückes (261) des Exzenterbolzens (26); eine Grundplatte (25) mit einem Achsloch (27) zur Aufnahme des anderen Achsstückes (262) des Exzenterbolzens (26); einen Exzenterbolzen (26) mit Achsteilen (261,262) zur drehbaren Lagerung in Grund- (25) und Abdeckplatte (23) und im Langloch (22) abwälzbaren Exzenterteil (263); mit Schraubmitteln (24) zur Verbindung der Grundplatte (25) mit der Abdeckplatte (23) und mit einem zwischen Grundplatte (25) und Abdeckplatte (23) angeordneten und fixierten Flügelteil (3).

9. Verstellvorrichtung nach Anspruch 1 oder 2, gekennzeichnet durch einen mit dem Bandkörper (32',32") fest verbundenen Lappen (21) mit einem Langloch (22) für den Exzenterteil (263) eines Exzenterbolzens (26); eine Abdeckplatte (23) mit einer Ausnehmung (28) zur Aufnahme des Lappens (21) und einem Achsloch (29) zur Aufnahme des einen Achsstückes (261) des Exzenterbolzens (26); einem Flügelteil (3) mit einem Achsloch (27) zur Aufnahme des anderen Achsstückes (262) des Exzenterbolzens (26); einen Exzenterbolzen (26) mit Achsteilen (261,262) zur drehbaren Lagerung in einem Achsloch (30) im Flügelteil (3) und dem Achsloch (29) der Abdeckplatte (23) und im Langloch (22) abwälzbaren Exzenterteil (263); mit Schraubmitteln (24) zur Verbindung des Flügelteils (3) mit der Abdeckplatte (23).

10. Verstellvorrichtung an einem Tür- oder Fensterband mit durch einen in einem der beiden Bandkörper fixierten Zapfen schwenkverbindbar gehaltenem Rahmenteil und Flügelteil, die eine drehbare Einstellspindel (26, 11) mit mindestens einem mitdrehenden Exzenteransatz (263, 50) und einen Verschiebeteil (21, 55) aufweist, in welchen die Eistellspindel in einen formschlüssigen Eingriff bringbar ist, wobei der Exzenterteil und der Verschiebeteil im gleichen Bandkörper angeordnet sind, und die einen Höhenverstellteil aufweist mit einem im Bandkörper (32,32') eines Bandunter- oder Bandoberteils angeordneten zylindrischen Körper (11), welcher im Bandkörper drehbeweglich angeordnet ist, und mit einem Höhenführungsstift (55), der in einer Längsbohrung im Bandkörper (32, 32') verschiebbar angeordnet und geführt ist, der mit seinem ersten Ende in einem Exzentereinschnitt (50) im zylindrischen Körper (11) aufgesetzt ist und der mit seinem zweiten Ende (58) über den Zapfenteil des Bandkörpers (32,32') hinaussteht, wobei der andere Bandunter- oder Bandoberteil (32,32') auf das zweite Ende (58) des Höhenführungsstifts (55) aufsetzbar ist,
**dadurch gekennzeichnet,**
dass der zylindrische Körper (11) gegen Verschieben gesichert ist,
dass der Höhenführungsstift (55) einen Ansatzteil (57) mit geringerem Durchmesser als der Stiftkörper (56) aufweist, wobei der Ansatzteil (57) eine Länge von mindestens einem Exzenterhub (h) aufweist,
und dass der Zapfenteil des Bandkörpers (32,32') an der Ausgangsöffnung für den Höhenführungsstift (55) eine Einbördelung (59) aufweist.

11. Verstellvorrichtung nach Anspruch 10 dadurch gekennzeichnet, dass der zylindrische Körper mit dem Exzentereinschnitt mit einer Einformung (8) zum Drehen mit einem Werkzeug versehen ist.

12. Verstellvorrichtung nach Anspruch 11, dadurch gekennzeichnet, dass die Einformung zum Drehen mit einem Werkzeug ein Sechskantloch (8) ist.

13. Verstellvorrichtung nach einem der Ansprüche 10 bis 12, dadurch gekennzeichnet, dass der Gewindestift (7") zur Seitenverstellung oder der zylindrische Körper (11) mit dem Exzentereinschnitt einen nutförmigen Einstich (62) aufweist, welcher nutförmige Einstich zur Aufnahme eines im Zargen- oder Flügelteil angeordneten Querstiftes (63) dient.

14. Verstellvorrichtung , nach einem der Ansprüche 10 bis 12, dadurch gekennzeichnet, dass der Gewindestift (7") zur Seitenverstellung oder der zylindrische Körper (11) mit dem Exzentereinschnitt einen nutförmigen Einstich (62) von einer Breite aufweist, die mindestens dem Verstellbereich entspricht, welcher nutförmige Einstich zur Aufnahme eines im Zargen- oder Flügelteil angeordneten Querstiftes (63) dient.

15. Universelles Tür- und Fensterband mit einer Verstellvorrichtung, **gekennzeichnet durch** eine Kombination einer Verstellvorrichtung nach Anspruch 1 und einer Verstellvorrichtung nach Anspruch 10.

## Claims

1. Adjusting mechanism on a door or window hinge with a frame part and a wing part pivot-connectable by pins fixed in one of the two hinge bodies and which has a rotatable adjusting spindle (26,11) with at least one jointly rotating eccentric attachment (263,50) and a displacement part (21,55), in which the adjusting spindle can be brought into interlocking engagement, the eccentric part and the displacement part being located in the same hinge body, and which has a lateral adjustment part with a loop (21) fixed to the hinge body (32,32') and which has a slot (22), in which is rotatably inserted an eccentric pin (26), with guidance means (28), which displaceably guide the loop (21) to the wing (3) and with fixing means (24) for fixing the desired displacement position, characterized in that the eccentric pin (26) with its axle pieces (261,262) is rotatably placed in a cover plate (23) and in the wing (3) and/or on the wing-fixable base plate (25) and that the loop (21) is displaceable in guided manner by the guidance means (28) to the cover plate (23) and to the wing (3) and/or to a base plate (25) fixed to the wing (3).

2. Adjusting mechanism according to claim 1, characterized in that the guidance means is constituted by a recess (28) in the cover plate (23) for receiving the loop (21) and which is so constructed that the loop (21) is displaceably receivable therein.

3. Adjusting mechanism according to claim 2, characterized by a loop (21) fixed to the hinge body (32',32") having a slot (22) for the eccentric part (263) of an eccentric pin (26), a cover plate (23) with a recess (28) for receiving the loop (21) and an axle hole (29) for receiving an axle piece (261) of the eccentric pin (26), a base plate (25) with an axle hole (27) for receiving the other axle piece (262) of the eccentric pin (26), an eccentric pin (26) with axle parts (261,262) for rotary mounting in the base plate (25) and cover plate (23) and with an eccentric part (263) rollable in the slot (22) and with screwing means (24) for connecting the base plate (25) to the cover plate (23).

4. Adjusting mechanism according to claims 1 or 3, characterized in that the eccentric pin (26) has an axle piece (261) with an attachment (8) for turning with a tool.

5. Adjusting mechanism according to claim 4, characterized in that the attachment for turning with a tool is e.g. a hexagonal recess (8).

6. Adjusting mechanism according to claim 4, characterized in that the eccentric pin (26) with the axle piece (261) is fixed in rotary manner in the axle hole (29) in the cover plate (23).

7. Adjusting mechanism according to claim 6, characterized in that the eccentric pin (26) is fixed by a beading on the axle piece (261) placed in rotary manner in the axle hole (29) of the cover plate.

8. Adjusting mechanism according to one of the claims 1 to 7, characterized by a loop (21) fixed to the hinge body (32',32") having a slot (22) for the eccentric part (263) of an eccentric pin (26), a cover plate (23) with a recess (28) for receiving the loop (21) and an axle hole (29) for receiving one axle piece (261) of the eccentric pin (26), a base plate (25) with an axle hole (27) for receiving the other axle piece (262) of the eccentric pin (26), an eccentric pin (26) with axle pieces (261,262) for the rotary mounting in the base plate (25) and the cover plate (23) and in the eccentric part (263) rollable in the slot (22), with screwing means (24) for connecting the base plate (25) to the cover plate (23) and with a wing part (3) positioned and fixed between the base plate (25) and the cover plate (23).

9. Adjusting mechanism according to claims 1 or 2, characterized by a loop (21) fixed to the hinge body (32',32") having a slot (22) for the eccentric part (263) of an eccentric pin (26), a cover plate (23) with a recess (28) for receiving the loop (21) and an axle hole (29) for receiving one axle piece (261) of the eccentric pin (26), a wing part (3) with an axle hole (27) for receiving the other axle piece (262) of the eccentric pin (26), an eccentric pin (26) with axle parts (261,262) for the rotary mounting in an axle hole (30) in the wing part (3) and the axle hole (29) of the cover plate (23) and an eccentric part (263) rollable in the slot (22) and with screwing means (24) for connecting the wing part (3) to the cover plate (23).

10. Adjusting mechanism on a door or window hinge with the frame part and wing part held in pivot-connectable manner by a pin fixed in one of the two hinge bodies and having a rotary adjusting spindle (26,11) with at least one jointly rotating eccentric attachment (263,50) and a displacement part (21,55), in which the adjusting spindle can be brought into interlocking engagement, the eccentric part and the displacement part being located in the same hinge body, and which has a vertical adjustment part with a cylindrical body (11) arranged in the hinge body (32,32') of a hinge top or bottom, which is arranged in rotary manner in the hinge body and with a vertical guidance pin (55), which is displaceably arranged and guided in a longitudinal bore in the hinge body (32,32'), whose first end is placed in an eccentric recess (50) in the cylindrical body (11) and whose second end (58) projects over the pin part of the hinge body (32,32'), the other hinge bottom or top (32,32') being placed on the second end (58) of the vertical guidance pin (55), characterized in that the cylindrical body (11) is prevented from sliding, that the vertical guidance pin (55) has an attachment part (57) with a smaller diameter than the pin body (56), the attachment part (57) having a length of at least one eccentric stroke (h) and that the pin part of the hinge body (32,32') has a beading (59) on the outlet for the vertical guidance pin (55).

11. Adjusting mechanism according to claim 10, characterized in that the cylindrical body with the eccentric recess is provided with an attachment (8) for turning with a tool.

12. Adjusting mechanism according to claim 11, characterized in that the attachment for turning with a tool is a hexagonal recess (8).

13. Adjusting mechanism according to one of the claims 10 to 12, characterized in that the threaded pin (7") for lateral adjustment or the cylindrical body (11) with the eccentric recess has a groove-like slot (62) for receiving a transverse pin (63) located in the frame or wing part.

14. Adjusting mechanism according to one of the claims 10 to 12, characterized in that the threaded pin (7") for lateral adjustment or the cylindrical body (11) with the eccentric recess has a groove-like slot (62) with a width at least corresponding to the adjustment range, said slot receiving a transverse pin (63) located in the frame or wing part.

15. Universal door and window hinge with an adjusting mechanism, characterized by a combination of an adjusting mechanism according to claim 1 and an adjusting mechanism according to claim 10.

## Revendications

1. Dispositif de réglage sur une penture de porte ou de fenêtre avec une partie destinée au dormant et une partie destinée au battant maintenues avec possibilité de liaison pivotante par un pivot fixé dans l'un des deux corps de penture, qui présente une tige de réglage (26,11) capable de rotation avec au moins une saillie excentrique (263,50) effectuant la même rotation et une partie mobile (21,55), dans laquelle la tige de réglage peut être mise en prise par engagement positif, la partie excentrique et la partie mobile étant disposées dans le même corps de penture, et qui présente une partie de réglage latéral avec une patte (21) fixée au corps de penture (32,32') et présentant un trou longitudinal (22) dans lequel est inséré de manière mobile en rotation un boulon excentrique (26), avec des moyens de guidage (28) qui maintiennent et guident la patte (21) de manière mobile vers le battant (3) et avec des moyens de fixation (24) pour conserver la position de déplacement souhaitée, caractérisé en ce que le boulon excentrique (26) pourvu de ses pièces dans l'axe (261,262) est disposé avec possibilité de rotation d'une part dans une plaque de couverture (23) et d'autre part dans le battant (3) et/ou une plaque de fond (25) pouvant être fixée au battant, et en ce que la patte (21) est mobile et guidée par les moyens de guidage (28) vers la plaque de couverture (23) d'une part et d'autre part vers le battant (3) et/ou vers une plaque de fond (25) fixée au battant (3).

2. Dispositif de réglage selon la revendication 1, caractérisé en ce que le moyen de guidage est un creux (28) ménagé dans la plaque de couverture (23) pour recevoir la patte (21), conçu de telle sorte que la patte (21) puisse y être reçue de manière mobile.

3. Dispositif de réglage selon la revendication 2, caractérisé en ce qu'il comporte une patte (21) fixée au corps de penture (32',32") avec un trou longitudinal (22) pour la partie excentrique (263) d'un boulon d'excentrique (26) ; une plaque de couverture (23) avec un creux (28) pour recevoir la patte (21) et un trou d'axe (29) pour recevoir une pièce dans l'axe (261) du boulon excentrique (26) ; une plaque de fond (25) avec un trou d'axe (27) pour recevoir l'autre pièce dans l'axe (262) du boulon d'excentrique (26) ; un boulon d'excentrique (26) avec des parties dans l'axe (261,262) pour un support avec possibilité de rotation dans les plaques de fond (25) et de couverture (23) et avec une partie excentrique (263) pouvant tourner dans le trou longitudinal (22) ; et avec des moyens de vissage (24) pour la liaison de la plaque de fond (25) avec la plaque de couverture (23).

4. Dispositif de réglage selon la revendication 1 ou 3, caractérisé en ce que le boulon excentrique (26) présente une pièce dans l'axe (261) avec un creux (8) formé pour permettre de tourner avec un outil.

5. Dispositif de réglage selon la revendication 4, caractérisé en ce que le creux formé pour tourner avec un outil est par exemple un trou hexagonal (8).

6. Dispositif de réglage selon la revendication 4, caractérisé en ce que le boulon d'excentrique (26) est fixé avec possibilité de rotation avec une pièce dans l'axe (261) dans le trou d'axe (29) dans la plaque de couverture (23).

7. Dispositif de réglage selon la revendication 6, caractérisé en ce que le boulon d'excentrique (26) est fixé par un collet à la pièce dans l'axe (261) disposée avec possibilité de rotation dans le trou d'axe (29) de la plaque de couverture.

8. Dispositif de réglage selon l'une quelconque des revendications précédentes, caractérisé en ce qu'il comporte une patte (21) fixée au corps de penture (32',32") avec un trou longitudinal (22) pour la partie excentrique (263) d'un boulon d'excentrique (26) ; une plaque de couverture (23) avec un creux (28) pour recevoir la patte (21) et un trou d'axe (29) pour recevoir une pièce dans l'axe (261) du boulon d'excentrique (26) ; une plaque de fond (25) avec un trou d'axe (27) pour recevoir l'autre pièce dans l'axe (262) du boulon d'excentrique (26) ; un boulon d'excentrique (26) avec des parties dans l'axe (261,262) pour un support avec possibilité de rotation dans les plaques de fond (25) et de couverture (23) et une partie excentrique (263) pouvant tourner dans le trou longitudinal (22) ; avec des moyens de vissage (24) pour relier la plaque de fond (25) avec la plaque de couverture (23) et avec une partie destinée au battant (3) disposée entre la plaque de fond (25) et la plaque de couverture (23) et fixée.

9. Dispositif de réglage selon la revendication 1 ou 2, caractérisé en ce qu'il comporte une patte (21) fixée au corps de penture (32',32") avec un trou longitudinal (22) pour la partie excentrique (263) d'un boulon d'excentrique (26) ; une plaque de couverture (23) avec un creux (28) pour recevoir la patte (21) et un trou d'axe (29) pour recevoir une pièce dans l'axe (261) du boulon d'excentrique (26) ; une partie destinée au battant (3) avec un trou d'axe (27) pour recevoir l'autre pièce dans l'axe (262) du boulon d'excentrique (26) ; un boulon d'excentrique (26) avec des parties dans l'axe (261,262) pour un support avec possibilité de rotation dans un trou d'axe (30) de la partie destinée au battant et le trou d'axe (29) de la plaque de couverture (23) et une partie excentrique (263) pouvant tourner dans le trou longitudinal (22) ; avec des moyens de vissage (24) pour relier la partie destinée au battant (3) avec la plaque de couverture (23).

10. Dispositif de réglage pour une penture de porte ou de fenêtre avec une partie destinée au dormant et une partie destinée au battant maintenues avec possibilité de liaison pivotante par un pivot fixé dans l'un des deux corps de penture, qui présente une tige de réglage (26,11) capable de rotation avec au moins une saillie excentrique (263,50) effectuant la même rotation et une partie mobile (21,55), dans laquelle la tige de réglage peut être mise en prise par engagement positif, la partie excentrique et la partie mobile étant disposées dans le même corps de penture, et qui présente une partie de réglage latéral avec un corps cylindrique (11) disposé dans le corps de penture (32,32') d'une partie inférieure et supérieure de penture, qui est disposé dans le corps de penture de manière mobile en rotation, et avec une tige de guidage en hauteur (55) disposée et guidée de manière mobile dans un trou longitudinal dans le corps de penture (32,32'), qui est posée par sa première extrémité dans une encoche excentrique (50) dans le corps cylindrique (11) et qui dépasse par sa seconde extrémité (58) au-dessus de la partie formant pivot du corps de penture (32,32'), l'autre partie inférieure ou supérieure de penture (32,32') pouvant être posée sur la seconde extrémité (58) de la tige de guidage en hauteur (55), caractérisé en ce que le corps cylindrique (11) est assuré contre le déplacement, en ce que la tige de guidage en hauteur (55) présente une partie en saillie (57) d'un diamètre inférieur à celui du corps de la tige (56), la partie en saillie (57) présentant une longueur d'au moins une course d'excentrique (h), et en ce que la partie formant pivot du corps de penture (32,32') présente un collet (59) sur l'ouverture de sortie prévue pour la tige de guidage en hauteur (55).

11. Dispositif de réglage selon la revendication 10, caractérisé en ce que le corps cylindrique avec l'encoche excentrique est pourvu d'un creux (8) formé pour tourner avec un outil.

12. Dispositif de réglage selon la revendication 11, caractérisé en ce que le creux formé pour tourner avec un outil est un trou hexagonal (8).

13. Dispositif de réglage selon l'une quelconque des revendications 10 à 12, caractérisé en ce que la tige filetée (7") pour le réglage latéral ou le corps cylindrique (11) avec l'encoche excentrique présente un évidement en forme de rainure (62) servant à recevoir une tige transversale (63) disposée dans la partie destinée au châssis ou au battant.

14. Dispositif de réglage selon l'une quelconque des revendications 10 à 12, caractérisée en ce que la tige filetée (7") pour le réglage latéral ou le corps cylindrique (11) avec l'encoche excentrique présente un évidement en forme de rainure (62) d'une largeur correspondant au moins au secteur de réglage, cet évidement en forme de rainure servant à recevoir une tige transversale (63) disposée dans la partie destinée au châssis ou au battant.

15. Penture de porte ou de fenêtre universelle pourvue d'un dispositif de réglage, caractérisée en ce qu'elle comprend une combinaison d'un dispositif de réglage selon la revendication 1 et d'un dispositif de réglage selon la revendication 10.
